# EUROPÄISCHE PATENTSCHRIFT

(11) **EP 0 504 666 B1**
(45) Veröffentlichungstag und Bekanntmachung des Hinweises auf die Patenterteilung: **24.05.1995**
(21) Anmeldenummer: 92103740.4
(22) Anmeldetag: 05.03.1992
(51) Int. Cl.: H01F 3/00

(54) **Fang- und Haltemagnet**
Catch and hold magnet
Aimant pour attrapper et retenir

(30) Priorität: 18.03.1991 DE 4108601
(43) Veröffentlichungstag der Anmeldung: 23.09.1992
(73) Patentinhaber: HARTING ELEKTRONIK GmbH, 32325 Espelkamp (DE)
(72) Erfinder: Harting, Dietmar, W-4992 Espelkamp (DE); Harting, Ernst-Heinrich, Dipl.-Ing., W-3253 Hess.-Oldendorf (DE); Gosewehr, Wilhelm, W-4990 Lübbecke (DE); Neuhaus, Wolfgang, Dipl.-Ing., W-4950 Minden (DE)

(56) Entgegenhaltungen:
- GB-A- 2 208 040
- US-A- 4 658 231
- US-A- 4 857 875

## Beschreibung

Die Erfindung betrifft einen Fang- und Haltemagneten gemäß dem Oberbegriff des Anspruchs 1.

Derartige Fang- und Haltemagnete werden beispielsweise zur Steuerung der Strickvorrichtungen in Textilmaschinen verwendet. Dabei ist als Magnetanker im allgemeinen ein flaches, messerartiges Teil vorgesehen, das mit einer Strickvorrichtung der Textilmaschine zusammenwirkt. Je nachdem, ob das messerartige Teil (das messerartige Ankerteil) vom Magneten angezogen und in einer bestimmten Position gehalten wird, oder eben nicht angezogen und gehalten wird, wird die Funktion, Bereitschaft oder Nichtbereitschaft zum Stricken, Weben oder Wirken, ausgewählt. Da die Textilmaschinen möglichst schnell arbeiten sollen, müssen die Magnetsysteme mit einer hohen Taktfrequenz betrieben werden können. Daneben sind in einer Textilmaschine üblicherweise eine große Anzahl von Strickvorrichtungen durch jeweils einzelne Magnetsysteme anzusteuern, so daß es auch erforderlich ist, daß die Magnetsysteme äußerst kleinvolumig ausgebildet sind.

Aus der nicht-vorveröffentlichten Anmeldung DE-P 40 28 194.9 der Anmelderin ist ein Elektromagnet bekannt, der einen im wesentlichen doppel-T-förmigen Kern aufweist, auf dessen Mittelschenkel eine Erregerspule vorgesehen ist. Dabei ist bei diesem Magnetsystem auf beiden Längsseiten ein Polpaar ausgebildet, das beispielsweise auf ein messerförmiges Ankerteil einwirken kann.
Die Verwendung dieses Magneten als Haltemagnet, wobei die Ankerteile direkt auf den Polflächen entlang bewegt werden und bei Aktivierung des Magneten hier festgehalten werden, d. h. an ihrer weiteren Längs- oder Abfallbewegung gehindert werden, ist im großen und ganzen zufriedenstellend.
Bei der Verwendung dieses Magneten als Fang- und Haltemagnet, bei dem die messerartigen Ankerteile aus einem gewissen Abstand von dem jeweiligen Polpaar zunächst an dieses herangezogen und erst dann daran gehalten werden, hat sich jedoch herausgestellt, daß die vom Magneten/von den Polpaaren auf die Ankerteile ausgeübten Anzugskräfte nicht genügend groß sind, um die erforderliche Betriebssicherheit in allen Fällen zu gewährleisten.

Der Erfindung liegt nunmehr die Aufgabe zugrunde, ein Magnetsystem der eingangs genannten Art dahingehend auszubilden, daß die erreichbare Anzugskraft, die auf ein messerartiges, beabstandetes Ankerteil ausgeübt wird, erhöht wird, ohne das Bauvolumen des Magnetsystemes zu erhöhen. Dabei soll das Magnetsystem aus nur wenigen Einzelteilen bestehen und für eine rationelle, kostengünstige Großserienfertigung geeignet sein.

Diese Aufgabe wird durch einen Fang-und Haltemagnet gemäß Anspruch 1 gelöst. Eine Alternativ-Lösung dieser Aufgabe ist im Anspruch 7 angegeben.

Vorteilhafte Ausgestaltungen der Erfindung sind in den Ansprüchen 2 bis 6 und 8 bis 10 angegeben.

Die mit der Erfindung erzielten Vorteile bestehen insbesondere darin, daß durch die Verlängerung an den Polstücken eine Vergrößerung der aktiven Polflächen und somit eine wesentliche Erhöhung der Kraftwirkung auf das jeweilige Ankerteil erzielt wird, ohne daß das Volumen des vollständigen Magneten erhöht werden müßte. Die Verlängerungen erstrecken sich dabei nämlich in einen Bereich der ohnehin vorhandenen Spulenkörperflansche. Dabei können die elektrischen Wicklungsanschlußmittel vorteilhaft in den durch die Verlängerungen gebildeten Ausnehmungen in den Stirnseiten des Magnetkernes untergebracht werden und benötigen somit keinerlei zusätzlichen Raum.
Ausführungsbeispiele der Erfindung sind in den Zeichnungen dargestellt und werden im folgenden näher erläutert. Es zeigen
- Fig. 1: die Ansicht eines Magnetkernes,
- Fig. 2: die Ansicht eines Magnetsystemes,
- Fig. 3: die Ansicht des Magnetsystemes im Schnitt,
- Fig. 4, 5 und 6: die Ansichten von modifizierten Magnetsystemen im Schnitt, und
- Fig. 7: die Anordnung eines Fang- und Haltemagneten im Schnitt.

Der in der Fig. 1 dargestellte Magnetkern 1 ist im wesentlichen doppel-T-förmig ausgebildet, wobei ein längliches Mittelteil 2 vorgesehen ist, an das endseitig jeweils sich nach oben bzw. unten erstreckende Polstücke 3, 3′; 4, 4′ angeformt sind. Die nach oben bzw. unten weisenden Polstücke 3, 4 bzw. 3′, 4′ bilden dabei jeweils ein Polpaar (A bzw. B). An den Enden der Polstücke sind jeweils in Richtung der Längsachse X des Mittelteiles weisende flache Anformungen 5 vorgesehen. Durch diese Anformungen werden die Polflächen 6 der Polstücke vergrößert, und weiterhin wird von den Anformungen eine etwa U-förmige Ausnehmung 7 in den Stirnflächen der Magnetkernenden gebildet.

In der Darstellung der Fig. 2 ist der Magnetkern mit einem Spulenkörper 8 versehen, auf den eine Erregerwicklung 9 gewickelt ist. Dabei ist der Spulenkörper entweder aus zwei Halbschalen, die den Magnetkern umgreifen, zusammengefügt, oder der Spulenkörper ist als Formspritzteil um den Magnetkern - unter Freilassung der Enden der Polstücke - herumgespritzt.
Im Bereich des linken Endes des Spulenkörpers sind Kontaktstücke 10 vorgesehen, deren wicklungsseitige Enden mit den Wicklungsanschlüssen der Erregerwicklung verbunden sind. Dabei erstrecken sich die Kontaktstücke durch die U-förmige Ausnehmung 7 des Magnetkernes.

Im Bereich des rechten Endes des Spulenkörpers ist ein Kontaktstück 11 vorgesehen, das im wesentlichen innerhalb der U-förmigen Ausnehmung 7 des Magnetkernes angeordnet und dort mit dem Magnetkernmaterial elektrisch leitend verbunden ist.

In der Fig. 3 ist das Magnetsystem in einen Halter 12 eingesetzt, und es sind messerartige Ankerteile 13, 13′ dargestellt, auf die die Polpaare A, B bei Bestromung der Erregerwicklung 9 einwirken. Die Ankerteile sind mit einer Ausnehmung 14 versehen, die mit einer Haltenase 15 am Kalter zusammenwirkt.Gegebenenfalls kann diese Haltenase auch direkt an einem der Pole bzw. auf einer der Polflächen angeformt sein.
Beim Betrieb des Magnetsystemes werden die Ankerteile, die mit den Strick-, Wirk- oder Webvorrichtungen einer Textilmaschine in Verbindung stehen, mechanisch in einem bestimmten Abstand vor die Polpaare A bzw. B bewegt und bei Bestromung der Erregerwicklung von den Polpaaren angezogen, bis sie direkt auf den Polflächen aufliegen. Dabei gelangt die jeweilige Haltenase 15 in die Ausnehmung 14 im Ankerteil und hält dieses mittels Verhakung so fest, daß das Ankerteil keine axiale Bewegung ausführen kann. Erst wenn die Bestromung der Erregerwicklung abgeschaltet wird, fällt das Ankerteil ab, die Verhakung löst sich und das Ankerteil kann in axialer Richtung Y bewegt werden.

In der Fig. 4 ist ein Magnetsystem mit einem modifizierten Magnetkern dargestellt. Hierbei ist der Magnetkern längs der Längsachse X in zwei Teilkerne 1′, 1˝ und unter Beibehaltung eines Spaltes 16 zusammengefügt. Dabei kann ggfs. vorgesehen sein, daß in den Spalt eine Zwischenlage 17 aus nichtmagnetischem Material eingesetzt ist.

Diese Ausführungsform ist vorzugsweise für eine Anordnung vorgesehen, bei der auf beiden Seiten des Magnetsystemes jeweils ein messerartiges Ankerteil 13, 13′ vorgesehen ist, das durch die Bestromung der gemeinsamen Erregerwicklung 9 gesteuert wird, wobei durch die Trennung des Magnetkernes eine Rückwirkung der einen Magnetsystemseite auf die andere Seite wesentlich verringert wird.
Wird z. B. bei Polpaar B das messerförmige Ankerteil 13′ in einem bestimmten Abstand dem Polpaar angeboten, zieht bei Bestromung der Magnetspule Polpaar B das Ankerteil 13′ an und schließt den magnetischen Kreis dieser Seite. Die andere Seite mit Polpaar A ist in diesem Zustand so gut wie nicht beeinflußt und ist in der Lage, das Ankerteil 13, wenn dieses zeitlich danach in einem bestimmten Abstand angeboten wird, ebenfalls anzuziehen. (Die Feldlinien des Polpaares A sind nicht geschwächt, wenn zur gleichen Zeit Polpaar B bereits das Ankerteil angezogen hat.)

Bei dem in der Fig. 5 dargestellten Magnetsystem ist vorgesehen, daß der Magnetkern 1 mit einem zusätzlichen mittleren Polstück 18, 18′ versehen ist. Dabei ist dann der Spulenkörper zur Aufnahme von zwei Teilspulen (Erregerwicklungen 19, 19′) ausgebildet.
Vorzugsweise werden die Teilspulen elektrisch in Gegenreihe geschaltet, oder es wird jede Teilspule separat angesteuert.

In der Fig. 6 ist ein ähnliches Magnetsystem wie in der Fig. 5 dargestellt, wobei die Polstücke (3, 4′) an den Enden des Magnetkernes 1 jeweils nur zur Hälfte ausgebildet sind. Der Übergang 20 vom jeweiligen Polstück zur jeweiligen Anformung 5 ist dabei zur besseren Flußeinleitung gerundet ausgeführt. Diese letzte Maßnahme kann ggfs. auch bei den Magnetkernen der vorstehend beschriebenen Ausführungsformen vorgesehen sein.

Schließlich ist in der Fig. 7 noch ein Magnetsystem dargestellt, das auf die messerförmigen Ankerteile 13, 13′ einwirkt. Dabei ist zur Konzentrierung des magnetischen Flusses und Erhöhung der Kraftwirkung auf das jeweilige Ankerteil hinter diesem jeweils ein feststehendes Flußleitstück 21, 21′ aus magnetisch leitendem weichmagnetischen Material angeordnet. Dabei sind Klebschutzmittel auf der Oberfläche des Flußleitstückes vorgesehen, um ein magnetisches "Kleben" zu verhindern. Dabei dient das Flußleitstück zum einen zur Vergrößerung der Anzugskraft und zum anderen zur Entkopplung von Nachbarmagneten, um deren gegenseitige Beeinflussung zu verhindern.

Vorzugsweise ist der Abstand der Polflächen des einen Kernendes geringer als der Abstand der Polflächen des anderen Kernendes, so daß das Magnetsystem insgesamt eine konische Form aufweist.
Zur Erhöhung der Verschleißfestigkeit kann weiterhin vorgesehen sein, daß die Polflächen und ggfs. auch die Haltenasen oberflächengehärtet oder mit einer verschleißhemmenden Beschichtung versehen sind.

## Patentansprüche

1. Fang- und Haltemagnet mit einem doppel-T-förmigen weichmagnetischen Kern (1), der auf seinem Mittelteil mit einem Spulenkörper (8) mit einer Erregerwicklung (9) versehen ist, und wobei die Schenkel (3,3′, 4,4′) der T-förmigen Kernenden als Pole des Magneten jeweils zu den Längsseiten des Magneten weisen und auf jeder Längsseite des Magneten eine Polfläche (6) bilden, und wobei die jeweils durch die Polflächen (6) unterschiedlicher Kernenden gebildeten Polpaare jeweils auf ein flaches, messerartiges und quer zu der Längsachse des Magneten bewegliches Ankerteil (13,13′) einwirken, dadurch gekennzeichnet, daß die Polflächen (6) mittels einer sich in Richtung der Längsachse (X) des Magnetkernes (1) nach außen hin erstreckenden Anformung (5) verlängert sind, wobei zwischen den Anformungen (5) eine etwa U-förmige Ausnehmung (7) in den Stirnseiten des Magnetkernes ausgebildet ist, und daß in wenigstens einer der Ausnehmungen (7) der Stirnseiten des Magnetkernes Anschlußmittel (10) wie z. B. Kontaktfedern für den elektrischen Anschluß der Erregerwicklung vorgesehen sind.

2. Fang- und Haltemagnet nach Anspruch 1, dadurch gekennzeichnet, daß die Anschlußmittel in das Spulenkörpermaterial eingepreßt oder umspritzt sind.

3. Fang- und Haltemagnet nach Anspruch 2, dadurch gekennzeichnet,
daß in wenigstens einer der Ausnehmungen (7) der Stirnseiten des Magnetkernes ein Erdungskontakt (11) vorgesehen ist, der elektrisch leitend mit dem Magnetkern verbunden ist.

4. Fang- und Haltemagnet nach einem der vorstehenden Ansprüche, dadurch gekennzeichnet,
daß der Abstand der Polflächen des einen Kernendes geringer ist als der des anderen Kernendes, wobei ein entsprechend angepaßter Spulenkörper vorgesehen ist, so daß der Fang- und Haltemagnet in Richtung der Längsachse gesehen eine konische Form aufweist.

5. Fang- und Haltemagnet nach einem der vorstehenden Ansprüche, dadurch gekennzeichnet,
daß der Kern (1) des Magneten aus zwei hälftigen Teilkernen (1′, 1˝) gebildet ist, wobei die Trennung längs der Längsachse (X) des Kernes vorgesehen ist, und
daß die beiden Teilkerne unter Zwischenlage (17) eines nichtmagnetischen Mediums zusammengesetzt sind.

6. Fang- und Haltemagnet nach einem der vorstehenden Ansprüche, dadurch gekennzeichnet,
daß der Magnetkern (1) mit zusätzlichen Polen (18, 18′) versehen ist, die sich zwischen den beiden äußeren Polen erstrecken, und
daß in den dabei gebildeten Wicklungsräumen jeweils Erregerspulen (19, 19′) angeordnet sind, die beim Betrieb des Magneten gegensinnig bestromt werden.

7. Fang- und Haltemagnet nach einem der Ansprüche 1 bis 3 und 5, dadurch gekennzeichnet,
daß der Magnetkern (1) mit einem mittleren Polstück (18, 18′) versehen ist, das zu gegenüberliegenden Längsseiten des Magneten weisende Polflächen aufweist,
daß an den Stirnseiten des Magnetkernes jeweils nur eine Hälfte (3,4′) des T-förmigen Endes als äußerer Pol ausgebildet ist, wobei die äußeren Polflächen (5) in einander entgegengesetzte Richtungen weisen, so daß die Polfläche des mittleren Polstückes und der jeweilige äußere Pol jeweils ein Polpaar auf jeder Längsseite des Magneten bilden, und daß für jedes Polpaar eine diesem zugeordnete Erregerwicklung (19,19′) vorgesehen ist.

8. Fang- und Haltemagnet nach einem der vorstehenden Ansprüche, dadurch gekennzeichnet,
daß auf mindestens einer Längsseite des Fang- und Haltemagneten eine Haltenase (15) ausgebildet ist, und
daß die Polfläche sowie die Haltenase oberflächengehärtet und/oder mit einer verschleißhemmenden Beschichtung versehen sind.

9. Fang- und Haltemagnet nach einem der vorstehenden Ansprüche, dadurch gekennzeichnet,
daß hinter dem längs- und querbeweglichen Ankerteil (13, 13′) ein feststehendes, weichmagnetisches Rückschlußteil (21, 21′) vorgesehen ist, und
daß nichtmagnetische Klebschutzmittel zwischen dem Rückschlußteil und dem Ankerteil vorgesehen sind.

10. Fang- und Haltemagnet nach einem der vorstehenden Ansprüche, dadurch gekennzeichnet,
daß der Spulenkörper aus zwei identischen Halb- bzw. Teilschalen besteht, die um den Magnetkern herumgelegt sind, und
daß an den Teilschalen jeweils Rastelemente vorgesehen sind, die beim Zusammenfügen der beiden Teile miteinander verrasten.

## Claims

1. Catch-and-hold magnet with a soft-magnetic core (1) in the shape of a double 'T', which is provided, on its mid-portion, with a coil former (8) carrying an exciting winding (9), with each of the limbs (3, 3′, 4, 4′ ) of the T-shaped core ends pointing towards the lengthwise sides of the magnet, as poles thereof, and forming a pole area (6) on each of the lengthwise sides of the magnet, and with each of the pole-pairs, each formed by the pole areas (6) associated with different core ends, acting on a flat, blade-like armature piece (13, 13′ ) which can be moved transversely to the longitudinal axis of the magnet, characterized
in that the pole areas (6) are prolonged by means of integrally-formed added elements (5) which extend outwards in the direction corresponding to the longitudinal axis (X) of the magnet core (1), with more or less U-shaped recesses (7) being formed in the magnet-core end faces, between said integrally-formed added elements (5), and
in that connection means (10), such as contact springs, are provided in at least one of said recesses (7) in the magnet-core end faces, said connection means serving to connect the exciting windings electrically.

2. Catch-and-hold magnet according to Claim 1, characterized
in that the connection means are pressed into the material forming the coil former, or have an injection-mouldable material injected around them.

3. Catch-and-hold magnet according to Claim 2, characterized
in that an earthing contact (11) is provided in at least one of the recesses (7) in the magnet-core end faces, this earthing contact being electro-conductively connected to the magnet core.

4. Catch-and-hold magnet according to any one of the preceding Claims, characterized
in that the distance between the pole areas associated with one end of the core is smaller than that associated with the other end and, in conformity therewith, an appropriately matched coil former is provided, so that said catch-and-hold magnet has a conical shape in the direction looking along the longitudinal axis.

5. Catch-and-hold magnet according to any one of the preceding Claims, characterized
in that its core (1) is formed by two part-cores (1′, 1˝), each being a half-core, with the splitting line arranged to be along the longitudinal axis (X) of the core, and
in that an interlayer (17), composed of a non-magnetic medium, is inserted when the two part-cores are assembled.

6. Catch-and-hold magnet according to any one of the preceding Claims, characterized
in that its core (1) is provided with additional poles (18, 18′), which extend between the two outer poles, and
in that an exciting coil (19, 19′ ) is installed in each of the winding spaces thus formed, and when said magnet is operated, electric currents are caused to flow through these exciting coils (19, 19′ ) in opposite senses.

7. Catch-and-hold magnet according to any one of Claims 1 to 3, and 5, characterized
in that its core (1) is provided with a mid-located pole piece (18, 18′), with pole areas pointing to opposite lengthwise sides of the magnet,
in that only one half (3, 4′ ) of each T-shaped end is developed, as an outer pole, with the outer pole areas (5) pointing in opposite directions, so that the pole area associated with the mid-located pole piece and the respective outer pole in each case form a pole-pair on each lengthwise side of the magnet, and
in that a dedicated exciting winding (19, 19′) is provided for each pole-pair.

8. Catch-and-hold magnet according to any one of the preceding Claims, characterized
in that a catch lug (15) is formed on at least one of its lengthwise sides, and
in that the pole area and the catch lug are surface-hardened and/or coated with a wear-inhibiting substance.

9. Catch-and-hold magnet according to any one of the preceding Claims, characterized
in that a non-moving, soft-magnetic flux-return piece (21, 21′) is fixed behind the longitudinally and transversely movable armature piece (13, 13′), and
in that non-magnetic anti-adhesion agents are provided between the flux-return piece and the armature piece.

10. Catch-and-hold magnet according to any one of the preceding Claims, characterized
in that the coil former consists of two identical half-shells, or, rather, part-shells, which are placed around the magnet core, and
in that snap-locking elements are provided on each of the part-shells, these snap-locking elements engaging one with another as the two parts are assembled.

## Revendications

1. Aimant de saisie et de retenue avec un noyau magnétique doux (1) en forme de T double, dont la partie médiane comporte une bobine (8) avec un bobinage d'excitation (9), où les branches (3), (3′), (4), (4′) des extrémités en forme de T du noyau de l'aimant constituent des pôles orientés vers les côtés longitudinaux de l'aimant et forment sur chaque côté longitudinal dudit aimant une surface polaire (6) et où les paires de pôles consituées par les surfaces polaires (6) d'extrémités différentes du noyau agissent sur les pièces d'armature (13), (13′) plates en forme de lames, mobiles perpendiculièrement à l'axe longitudinal de l'aimant *caractérisé en ce que*
- les surfaces polaires (6) présentent un prolongement (5) s'étendant vers l'extérieur en direction de l'axe longitudinal (X) du noyau (1) de l'aimant,
- un évidement en forme de U (7) est formé dans les surfaces frontales du noyau (1) de l'aimant, entre les prolongements (5),
- dans au moins l'un des évidements (7) dans les surfaces frontales du noyau de l'aimant sont prévus des moyens de raccordement (10), par exemple des ressorts de contact, en vue de la connexion électrique du bobinage d'excitation.

2. Aimant de saisie et de retenue selon la revendication 1 *caractérisé en ce que* les moyens de raccordement sont moulés sous pression ou par injection dans la matière du corps de la bobine.

3. Aimant de saisie et de retenue selon la revendication 2 *caractérisé en ce que* au moins dans un des évidements (7) dans les surfaces frontales du noyau de l'aimant est prévu un contact (11) de mise à la terre, relié avec conduction électrique au noyau de l'aimant.

4. Aimant de saisie et de retenue selon l'une des revendications précédentes *caractérisé en ce que* la distance entre les surfaces polaires de l'une des extrémités du noyau de l'aimant est plus petite que celle entre les surfaces polaires de l'autre extrémité dudit noyau, le corps de la bobine étant adapté de manière correspondante à cette conformation de sorte que l'aimant de saisie et de retenue présente en direction de son axe longitudinal une forme conique.

5. Aimant de saisie et de retenue selon l'une des revendications précédentes *caractérisé en ce que* le noyau de l'aimant (1) est composé de deux moitiés de noyau (1′), (1˝) dont la séparation s'effectue le long de l'axe longitudinal (X) du noyau et qui sont assemblés avec interposition d'une couche (17) en matière non magnétique.

6. Aimant de saisie et de retenue selon l'une des revendications précédentes *caractérisé en ce que* le noyau de l'aimant (1) est pourvu de pôles supplémentaires (18), (18′) disposés entre les deux pôles extérieurs, dans les compartiments ainsi créés étant disposées des bobines d'excitation (19), (19′) qui reçoivent du courant de polarité opposé lorsque l'aimant est en fonctionnement.

7. Aimant de saisie et de retenue selon l'une des revendications 1 à 3 et 5 *caractérisé en ce que*
- le noyau de l'aimant (1) comporte une pièce polaire médiane (18), (18′) avec des surfaces polaires orientées vers les côtés longitudinaux opposés de l'aimant,
- une seule moitié (3), (4′) de l'extrémité en forme de T prévue sur les surfaces frontales du noyau de l'aimant constitue un pôle extérieur, les surfaces polaires extérieures (5) étant orientées en sens opposés de sorte que la surface polaire de la pièce polaire médiane et le pôle extérieur correspondant foment une paire de pôles sur chaque côté longitudinal du noyau de l'aimant,
- chaque paire de pôles coopère avec un bobinage d'excitation (19), (19′) correspondant.

8. Aimant de saisie et de retenue selon l'une des revendications précédentes *caractérisé en ce que*
- au moins sur l'un des côtés longitudinaux de l'aimant est prévue une saillie de retenue (15),
- la surface polaire comme la saillie de retenue ont subi une trempe superficielle et/ou sont pourvues d'un revêtement ralentissant l'usure.

9. Aimant de saisie et de retenue selon l'une des revendications précédentes *caractérisé par* une pièce de conduction arrière (21), (21′) fixe, en matériau magnétique doux, disposée derrière la pièce d'armature (13), (13′) qui est mobile longitudinalement et perpendiculairement, et *par* des moyens de protection contre le collage, non magnétiques, disposés entre la pièce arrière et la pièce d'armature.

10. Aimant de saisie et de retenue selon l'une des revendications précédentes *caractérisé en ce que* le corps de la bobine se compose de deux parties ou moitiés de coque identiques entourant le noyau de l'aimant et pourvus d'éléments de blocage coopérant les uns avec les autres lors de l'assemblage des deux parties ou moitiés de coque.
